# FASCICULE DE BREVET EUROPEEN

(11) **EP 0 687 506 B1**
(45) Date de publication et mention de la délivrance du brevet: **03.03.1999**
(21) Numéro de dépôt: 95401105.2
(22) Date de dépôt: 12.05.1995
(51) Int. Cl.: B05B 12/14

(54) **Procédé et dispositif de changement de produit dans une installation de projection de produits de revêtement**
Verfahren und Vorrichtung zur Wechselung von Beschichtungsmaterial in einer Anlage zum Spritzen von Beschichtungsmaterialien
Method and device for changing the coating material in an installation for projecting coating material

(30) Priorité: 16.05.1994 FR 9405939
(43) Date de publication de la demande: 20.12.1995
(73) Titulaire: SAMES S.A., F-38240 Meylan (FR)
(72) Inventeur: Prus, Eric, F-38100 Grenoble (FR)
(74) Mandataire: Myon, Gérard Jean-Pierre

(56) Documents cités:
- DE-U- 9 106 610
- US-A- 3 450 092

## Description

L'invention concerne un procédé et un dispositif de changement de produit dans une installation de projection de produits de revêtement. Elle permet de limiter considérablement les pertes de peinture lors des changements de couleur.

Dans les dispositifs de changement de produit de revêtement de l'art antérieur, lorsqu'il est nécessaire de changer de produit, on injecte dans ou en aval d'un bloc de changement de produit de revêtement des trains d'air et de solvant ou une émulsion d'air et de solvant dans le conduit reliant ce bloc à un projecteur. On déverse le mélange résultant de ce nettoyage dans une purge, c'est-à-dire, le plus souvent un système de retraitement. Vient ensuite une seconde phase de remplissage de ce conduit avec le nouveau produit de revêtement à utiliser, pendant laquelle ont lieu l'évacuation des restes du mélange air/solvant et le remplissage du conduit jusqu'au pulvérisateur avec le nouveau produit. Cette phase dure environ 8 à 10 secondes. La vanne de purge qui relie le conduit de liaison entre le bloc de changement de produit et le projecteur d'une part et la dérivation de purge d'autre part est alors fermée. La vanne de tête qui est située à la base du projecteur est ensuite ouverte pendant un court instant, par exemple 500 ms, pour amorcer la décharge de nouveau produit par le projecteur. Le projecteur est alors prêt à fonctionner.

Par le document DE-U-91 06 610, il est connu d'incorporer un régulateur de pression dans la partie amont d'un conduit de liaison entre un bloc de changement de produit et un projecteur. Ce régulateur est maintenu ouvert pendant l'essentiel de la phase de remplissage et ne permet pas de contrôler la quantité de produit déversée dans la purge pendant la phase de remplissage.

Dans les systèmes connus, la durée de la phase de remplissage du conduit avec le nouveau produit doit être déterminée avec précision :
- Si elle est trop courte, c'est-à-dire si on la termine avant que le front de nouveau produit dans le conduit ait atteint la vanne de purge, il reste de l'air et du solvant dans le conduit et ce mélange est pulvérisé au début du fonctionnement du pulvérisateur, ce qui nuit à la qualité du revêtement.
- Si elle est trop longue une quantité de nouveau produit s'écoule inutilement dans la purge alors que le conduit est déjà plein. En pratique, on choisit cette dernière solution pour éviter tout danger de mauvaise pulvérisation due à un manque de peinture. De plus, la durée de cette phase est difficile à déterminer car elle dépend de la pression d'alimentation en produit, qui varie d'un circuit d'alimentation à l'autre, c'est-à-dire d'un produit de revêtement à l'autre, et de sa viscosité qui peut elle-même dépendre de la température ambiante.

Pour pallier à ces défauts, il a été envisagé d'introduire, à proximité de la vanne de purge, un capteur, par exemple optique ou capacitif pour détecter l'arrivée de la peinture au niveau de la purge. Le capteur émet un signal qui est interprété pour fermer la vanne de purge: on s'affranchit des erreurs dues aux variations énoncées ci-dessus. Or, les temps de réponse de ces capteurs et des systèmes de commande des vannes sont de l'ordre de 500 ms. Entre le moment où le capteur détecte le front de nouveau produit et la fermeture de la vanne de purge, environ 30 cc de peinture se sont écoulés dans la purge. L'invention permet de diminuer cette quantité gaspillée.

Elle concerne un procédé de changement de produit dans une installation de projection de produit de revêtement comprenant un conduit d'alimentation d'un projecteur avec ledit produit et une dérivation de purge commandée, près d'une extrémité dudit conduit, du type comprenant une phase d'injection d'air et de solvant dans ledit conduit suivie d'une phase de remplissage dudit conduit avec un nouveau produit jusqu'à ce que ce dernier parvienne à ladite dérivation, caractérisé en ce qu'il consiste à réduire localement la section d'écoulement de ladite dérivation à un moment déterminé après la fin de la phase d'injection d'air et de solvant et avant la fin de la phase de remplissage.

Grâce à l'invention, la section d'écoulement de la dérivation de purge est diminuée lors de la phase de remplissage de sorte que, pendant l'intervalle de temps entre l'arrivée du front de nouveau produit dans la dérivation de purge et la fermeture de la vanne de purge, la quantité de produit évacuée dans la purge est limitée au volume transitant dans la section réduite de la dérivation pendant cet intervalle de temps.

L'invention concerne aussi un dispositif de changement de produit dans une installation de projection de produits de revêtement comprenant un conduit d'alimentation d'un projecteur, ledit conduit étant connecté à une dérivation de purge, caractérisé en ce qu'il comprend des moyens de diminution temporaire de la section d'écoulement de ladite dérivation de purge.

Ces moyens de diminution temporaire de la section d'écoulement peuvent être constitués par deux branches parallèles de diamètres différents qui sont traversées par le liquide de nettoyage et le nouveau produit respectivement pendant les phases de nettoyage et de remplissage. Il peut aussi s'agir d'un élément de diamètre réglable tel qu'un régulateur de pression, un restricteur ou diaphragme ou une vanne commandée dans laquelle est prévue une fuite entre le pointeau et le siège.

Selon une variante avantageuse de l'invention, un détecteur de produit est situé dans ou à proximité de la dérivation de purge et commande les moyens de restriction de la section d'écoulement.

Enfin, l'invention est particulièrement adaptée au cas d'une installation comportant un ensemble mobile comprenant un projecteur et un réservoir embarqué d'une part et une station de nettoyage-remplissage d'autre part. Le retour de produit de revêtement dans la station de nettoyage-remplissage après qu'il ait rempli les conduits de l'ensemble mobile n'implique plus de pertes importantes de produit de revêtement.

L'invention sera mieux comprise et d'autres avantages de celle-ci apparaîtront plus clairement à la lumière de la description qui va suivre de trois modes de réalisation d'un dispositif de projection de produit de revêtement conforme à son principe donnée uniquement à titre d'exemple et faite en référence aux dessins annexés dans lesquels:
- la figure 1 est un schéma de principe d'un dispositif d'alimentation d'une installation de projection de produit de revêtement selon l'art antérieur;
- la figure 2 est un schéma de principe d'un dispositif d'alimentation d'une installation de projection de produit de revêtement selon l'invention;
- la figure 3 est un schéma, similaire à celui de la figure 2, d'une première variante de l'invention;
- la figure 4 est un schéma d'une vanne de régulation telle qu'utilisée dans le dispositif de la figure 3; et
- la figure 5 est un schéma, similaire à celui de la figure 2, d'une seconde variante de l'invention.

Le dispositif de la figure 1 comprend un bloc de changement de produit de revêtement 1 connecté par un conduit d'alimentation 2 à un projecteur 3, par exemple électrostatique. Une vanne 4, dite vanne de tête, permet d'alimenter ou non le projecteur 3 avec le produit de revêtement présent dans le conduit 2. Une dérivation 5 dans laquelle est prévue une vanne 6, dite de purge, est connectée à un système de purge 7. Un capteur 10, par exemple capacitif, connecté à un système de commande des vannes de tête et de purge peut être prévu pour détecter l'arrivée d'un front de liquide dans la dérivation 5.

Le fonctionnement est celui décrit plus haut en relation avec l'art antérieur.

Le dispositif de la figure 2 comporte certains éléments identiques à celui de la figure 1 dont les références portent les mêmes numéros majorés de 50. Dans ce dispositif, la dérivation de purge 55 est divisée en deux branches 55a et 55b, respectivement interruptibles grâce à deux vannes de purge 56 et 59. La branche 55b inclut en outre un élément calibré ou restricteur 58 de plus petit diamètre que le reste de la dérivation 55.

Le fonctionnement est le suivant: pendant la phase d'injection d'air et de solvant, la vanne 56 est ouverte et les restes de produit de revêtement, l'air et le solvant sont déversés dans la purge 57. Pendant la phase de remplissage du conduit 52 avec le nouveau produit, la vanne 56 est fermée et la vanne 59 est ouverte de sorte que l'air et les restes de solvant poussés par le front de produit sont évacués vers la purge 57 à travers la branche 55b, c'est-à-dire à travers le restricteur 58. Les pertes de charge créées par le restricteur 58 ne sont pas préjudiciables à l'écoulement vers la purge pendant la phase de remplissage car l'air et le solvant ont une viscosité faible, voire très faible, par rapport au produit de revêtement. En fin de phase de remplissage, le front du nouveau produit de revêtement est détecté par le capteur 60 qui commande alors la fermeture de la vanne 59. Même si le temps de réponse du capteur 60, du système de commande non représenté et de la vanne 59 est relativement long, par exemple de l'ordre de 500 ms, la quantité de produit dépassant la vanne 59 et se déversant dans la purge pendant ce temps de réponse est limitée par le faible diamètre du restricteur 58. En pratique, des tests ont permis de limiter à 2 cc, c'est-à-dire quinze fois moins que la quantité usuellement perdue dans ce type de dispositif.

Le dispositif de la figure 3 comporte certains éléments identiques à celui de la figure 2 dont les références portent les mêmes numéros majorés de 50. L'ensemble 111 formé par le projecteur 103 et un réservoir 112 est porté par le bras d'un robot manipulateur multi-axe, une machine latérale ou une poutre de machine de toit, par exemple du type décrit dans le brevet FR-B-2 609 252 au nom de la demanderesse. En fin de phase de projection du projecteur 103, l'ensemble 111 est déplacé pour être connecté à une station de nettoyage-remplissage 113 comprenant le bloc de changement de produit de revêtement, un conduit 102 et une plaque d'appui et de connexion 114 sur laquelle vient reposer une surface correspondante 115 de l'ensemble 111. La dérivation de purge 105 comprend deux vannes de purge 106 et 109 disposées en série. Un restricteur 108 est monté en parallèle sur la vanne 106. Ce peut être un diaphragme, par exemple. Le capteur 110 peut indifféremment être logé dans la station 113 ou dans l'ensemble mobile 111.

Le fonctionnement est le suivant: lorsque la phase de projection est terminée, l'ensemble 111 accoste la station 113; la vanne de tête 104 est fermée, les vannes de purge 104', 106 et 109 sont ouvertes et le piston du réservoir 112 est amené en bout de course pour déverser dans la purge 107 les restes de peinture présents dans le réservoir. La vanne 104 est alors ouverte puis l'air et le solvant de nettoyage sont injectés dans le conduit 102 et passent à travers la vanne 104 dans le réservoir 112 qu'ils nettoient. Ils traversent ensuite la vanne 104' et rentrent dans la station 113 par la dérivation de purge 105. Ils sont déversés dans la purge 107. Lorsque le nouveau produit est injecté dans le conduit 102, la vanne 106 est fermée à un moment choisi. Les restes de solvant et l'air prisonniers des différents conduits et du réservoir 112 sont déversés dans la purge 107 à travers le restricteur 108. Selon un fonctionnement analogue à ce qui a été vu pour la figure 2, un capteur 110 détecte le retour du front de nouveau produit dans la station 113 et commande la fermeture de la vanne 109.

La quantité de produit déversée dans la purge pendant le temps de réponse du système est limitée par le diamètre du restricteur 108.

La figure 4 montre un exemple de réalisation pratique de la vanne 106 incorporant le restricteur 108. Il s'agit d'une pneumovanne dont le pointeau 106a est adapté à reposer de manière étanche sur un siège 106b en position fermée. Une fuite a été créée par une gorge 106c obtenue par fraisage du siège 106b ou par tout autre moyen adapté. Le restricteur 108 est ici la fuite résiduelle de la vanne 106. Cette vanne peut aussi être utilisée avec les dispositifs du type de celui décrit à la figure 2.

Le dispositif de la figure 5 comporte certains éléments identiques à celui de la figure 2, dont les références portent les mêmes numéros majorés de 100. La dérivation de purge comprend une vanne 156 et un régulateur de pression 158 montés en série.

Le fonctionnement est le suivant: la phase de nettoyage est identique à celle étudiée en référence à la figure 2. Lors du remplissage du conduit 152 avec le nouveau produit, la vanne 156 reste ouverte et la pression de commande du régulateur 158 est augmentée de sorte que sa section est diminuée, ce qui limite la quantité de peinture déversée à la purge pendant le temps de réponse du système.

Dans certaines installations, le conduit d'alimentation 2 est nettoyé et rempli en plusieurs tronçons afin de gagner du temps lors des changements de produit. Des purges intermédiaires sont alors prévues. L'invention s'applique en équipant chaque purge selon l'invention. L'invention présente en outre l'avantage de pouvoir être incorporée à peu de frais dans des installations existantes puisqu'il suffit essentiellement de modifier conformément à son principe la dérivation de purge.

Enfin, l'invention est applicable indépendamment de la présence d'un capteur détectant le front de nouveau produit dans la dérivation de purge. En effet, il est possible de piloter les vannes uniquement avec des temporisations définies par le système de commande. Le dispositif est moins précis mais l'utilisation de l'invention est encore plus intéressante car la durée d'écoulement du nouveau produit dans la purge est, pour raison de sécurité, nécessairement plus longue que dans le cas où un capteur est prévu.

## Revendications

1. Procédé de changement de produit dans une installation de projection de produits de revêtement comprenant un conduit (52, 102, 152) d'alimentation d'un projecteur (53, 103, 153) avec ledit produit et une dérivation (55, 105, 155) de purge (57, 107, 157) commandée, près d'une extrémité dudit conduit, du type comprenant une phase d'injection d'air et de solvant dans ledit conduit suivie d'une phase de remplissage dudit conduit avec un nouveau produit jusqu'à ce que ce dernier parvienne à ladite dérivation, caractérisé en ce qu'il consiste à réduire localement la section d'écoulement de ladite dérivation à un moment déterminé après la fin de la phase d'injection d'air et de solvant et avant la fin de la phase de remplissage.

2. Procédé selon la revendication 1, caractérisé en ce que ladite section d'écoulement est réduite pendant ladite phase de remplissage.

3. Procédé selon la revendication 1, caractérisé en ce que la fin de la phase de remplissage est commandée à partir du signal émis par un capteur (60, 110, 160) de produit de revêtement situé dans ladite dérivation (55, 105, 155).

4. Dispositif de changement de produit dans une installation de projection de produits de revêtement comprenant un conduit (52, 102, 152) d'alimentation d'un projecteur (53, 103, 153), ledit conduit étant connecté à une dérivation (55, 105, 155) de purge (57, 107, 157), caractérisé en ce qu'il comprend des moyens (58, 108, 158) de diminution temporaire de la section d'écoulement de ladite dérivation de purge.

5. Dispositif selon la revendication 4, caractérisé en ce que ladite dérivation de purge comprend deux branches de conduits parallèles de diamètres différents.

6. Dispositif selon la revendication 4, caractérisé en ce que ladite dérivation (105, 155) de purge comprend un élément de section réglable (106, 158).

7. Dispositif selon la revendication 6, caractérisé en ce que ledit élément de section réglable est une vanne (106) dans laquelle est prévue une fuite (106c) entre un pointeau (106a) et un siège (106b).

8. Dispositif selon la revendication 6, caractérisé en ce que ledit élément de section réglable est un régulateur de pression (158).

9. Dispositif selon la revendication 4, caractérisé en ce qu'il comprend un détecteur (60, 110, 160) de produit dans ou à proximité de ladite dérivation (55, 105, 155) de purge, ledit détecteur commandant lesdits moyens (58, 108, 158) de diminution temporaire de la section d'écoulement de ladite dérivation de purge.

10. Dispositif selon l'une des revendications 4 à 9, caractérisé en ce qu'il comporte un ensemble mobile (111) comprenant un projecteur (103) et un réservoir (112) associé, ledit ensemble étant porté par un robot manipulateur, et une station (113) de nettoyage-remplissage desdits projecteur et réservoir, fixe dans la zone d'activité dudit robot, lesdits moyens (108) de diminution temporaire de la section d'écoulement de ladite dérivation (105) de purge étant situés dans ladite station.

## Claims

1. Method for changing product in an installation for spraying coating products comprising a pipe (52, 102, 152) supplying a spray device (53, 103, 153) with the said product and a tapping (55, 105, 155) for controlled drainage (57, 107, 157) close to one end of the said pipe, of the type comprising a phase of injecting air and solvent into the said pipe, followed by a phase of filling the said pipe with a new product until this product reaches the said tapping, characterized in that it consists in locally reducing the flow cross-section of the said tapping at a defined instant after the end of the air and solvent injection phase and before the end of the filling phase.

2. Method according to Claim 1, characterized in that the said flow cross-section is reduced during the said filling phase.

3. Method according to Claim 1, characterized in that the end of the filling phase is controlled from the signal emitted by a sensor (60, 110, 160) of coating product located in the said tapping (55, 105, 155).

4. Device for changing product in an installation for spraying coating products, comprising a pipe (52, 102, 152) supplying a spray device (53, 103, 153), the said pipe being connected to a tapping (55, 105, 155) for drainage (57, 107, 157), characterized in that it comprises means (58, 108, 158) for temporarily reducing the flow cross-section of the said drainage tapping.

5. Device according to Claim 4, characterized in that the said drainage tapping comprises two branches of pipes which are parallel and of different diameters.

6. Device according to Claim 4, characterized in that the said drainage tapping (105, 155) comprises an element (106, 158) of adjustable cross-section.

7. Device according to Claim 6, characterized in that the said element of adjustable cross-section is a valve (106) in which a leakage (106c) between a needle (106a) and a seat (106b) is provided.

8. Device according to Claim 6, characterized in that the said element with adjustable cross-section is a pressure regulator (158).

9. Device according to Claim 4, characterized in that it comprises a detector (60, 110, 160) of product in or in close proximity to the said drainage tapping (55, 105, 155), the said detector controlling the said means (58, 108, 158) of temporarily reducing the flow cross-section of the said drainage tapping.

10. Device according to one of Claims 4 to 9, characterized in that it comprises a mobile assembly (111) comprising a spray device (103) and an associated reservoir (112), the said assembly being carried by a manipulator robot, and a station (113) for cleaning-filling the said spray device and reservoir, this station being stationary in the area of activity of the said robot, the said means (108) for temporarily reducing the flow cross-section of the said drainage tapping (105) being situated in the said station.

## Patentansprüche

1. Verfahren zum Austausch von Material in einer Spritzanlage für Beschichtungsmaterial mit einem Kanal (52, 102, 152) zur Versorgung eines Projektors (53, 103, 153) mit dem Produkt und einer gesteuerten Reinigungsableitung (55, 105, 155; 57, 107, 157) in der Nähe eines Endes des Kanals, derjenigen Ausführungsart, die eine Phase zur Injektion von Lust und Lösungsmittel in den Kanal gefolgt von einer Phase des Auffüllens des Kanals mit einem neuen Material bis letzteres an die Ableitung kommt, umfaßt,
**dadurch gekennzeichnet,**
daß es darin besteht, lokal den Ausströmquerschnitt der Ableitung bei einem bestimmten Moment nach dem Ende der Phase der Injektion von Luft und Lösungsmittel und vor dem Ende der Phase des Auffüllens zu reduzieren.

2. Verfahren zum Austausch von Material in einer Spritzanlage für Beschichtungsmaterial nach Anspruch 1, dadurch gekennzeichnet, daß der Ausströmungsquerschnitt während der Phase des Auffüllens reduziert wird.

3. Verfahren zum Austausch von Material in einer Spritzanlage für Beschichtungsmaterial nach Anspruch 1, dadurch gekennzeichnet, daß das Ende der Phase des Auffüllens abhängig von dem von einem Aufnehmer (60, 110, 160) des Beschichtungsmaterials abgegebenen Signal gesteuert wird, der in der Ableitung (55, 105, 155) angeordnet ist.

4. Vorrichtung zum Austausch von Material in einer Spritzanlage für Beschichtungsmaterial mit einem Kanal zur Versorgung eines Projektors (53, 103, 153), der mit einer Reinigungsableitung (55, 105, 155; 57, 107, 157) verbunden ist, dadurch gekennzeichnet, daß sie Mittel (58, 108, 158) zur temporären Verringerung des Ausströmquerschnittes umfaßt.

5. Vorrichtung zum Austausch von Material in einer Spritzanlage für Beschichtungsmaterial mit einem Kanal nach Anspruch 4, dadurch gekennzeichnet, daß die Reinigungsableitung zwei parallele Kanalzweige mit unterschiedlichen Durchmessern umfaßt.

6. Vorrichtung zum Austausch von Material in einer Spritzanlage für Beschichtungsmaterial mit einem Kanal nach Anspruch 4, dadurch gekennzeichnet, daß die Reinigungsableitung (105, 155) ein Element mit regelbarem Querschnitt aufweist.

7. Vorrichtung zum Austausch von Material in einer Spritzanlage für Beschichtungsmaterial mit einem Kanal nach Anspruch 6, dadurch gekennzeichnet, daß das Element mit regelbarem Querschnitt ein Ventil 8106) ist, in dem ein Leckdurchlaß (106c) zwischen einem Ventilkörper (106a) und einem Sitz (106b) vorgesehen ist.

8. Vorrichtung zum Austausch von Material in einer Spritzanlage für Beschichtungsmaterial mit einem Kanal nach Anspruch 4, dadurch gekennzeichnet, daß das Element mit regelbarem Querschnitt ein Druckregler (159) ist.

9. Vorrichtung zum Austausch von Material in einer Spritzanlage für Beschichtungsmaterial mit einem Kanal nach Anspruch 4, dadurch gekennzeichnet, daß sie einem Detektor (60, 110, 60) für Material in oder in der Nähe der Reinigungsableitung (55, 105, 155) umfaßt, wobei der Detektor die Mittel (58, 108, 158) zur temporären Verringerung des Strömungsquerschnittes der Reinigungsableitung steuert.

10. Vorrichtung nach einem der Ansprüche 4 bis 9, dadurch gekennzeichnet, daß sie eine Mobileinheit (111) die einen Projektor (103) und ein zugeordnetes Reservoir (112) einschließt, wobei die Einheit von einem Handhabungsroboter getragen wird, und eine in der Aktivitätszone des Roboters feststehende Reinigungs-Füllstation (113) umfaßt, wobei die Mittel (108) zur temporären Verringerung des Strömungsquerschnittes der Reinigungsableitung (105) in der Station angeordnet sind.
